# FASCICULE DE BREVET EUROPEEN

(11) **EP 0 103 220 B1**
(45) Date de publication et mention de la délivrance du brevet: **16.04.1986**
(21) Numéro de dépôt: 83108361.3
(22) Date de dépôt: 25.08.1983
(51) Int. Cl.: B22D 35/06, H05B 6/02

(54) **Chenal de coulée chauffé par induction**
Induktiv beheizter Giesskanal
Casting channel with induction heating

(30) Priorité: 13.09.1982 FR 8215556
(43) Date de publication de la demande: 21.03.1984
(73) Titulaire: PONT-A-MOUSSON S.A., 54017 Nancy (FR)
(72) Inventeur: Pamart, Joel, F-71100 Chalon/Saone (FR)
(74) Mandataire: Puit, Thierry

## Description

La présente invention est relative au chenal ou à la goulotte de coulée d'un alliage métallique à température de coulée élevée, au moins égale à 1 400 °C, dans un moule. Un tel alliage métallique peut être un super-alliage ou un acier allié ou faiblement allié.

Les super-alliages se classent en trois catégories : les aciers et alliages austénitiques contenant plus de 20 % de fer, c'est-à-dire composés essentiellement d'une austénite de fer, nickel, chrome ou de fer, chrome, nickel, cobalt, et les alliages contenant moins de 20 % de fer, soit à base de nickel soit à base de cobalt. Les super-alliages contiennent encore des éléments susceptibles de former des carbures ou des phases inter-métalliques : le molybdène, le tungstène, le vanadium, le niobium, le titane, l'aluminium. Leur principal intérêt est leur résistance mécanique et chimique, pour des températures de plus en plus élevées c'est-à-dire supérieures à 900 ou 1 000 °C. Leur résistance au fluage est appréciée.

Pour ces raisons, on les emploie pour le moulage de pièces mécaniques destinées à résister à de hautes températures, telles que des pièces pour fours métallurgiques, pièces pour les industries aéronautique, aérospatiale, automobile, en particulier les rotors ou ailettes de turbines à gaz et de turboréacteurs, les soupapes d'échappement, les éléments chauffants et les dents de manutention pour fours industriels, les produits tubulaires pour raffineries de l'industrie pétrolière, etc... Les aciers alliés ou faiblement alliés sont utilisés, entre autres, pour le moulage de pièces pour l'industrie mécanique, l'industrie du bâtiment (aciers de construction).

Le chenal de coulée d'un tel alliage peut être celui d'un four de fusion ou bien peut être raccordé à une poche de coulée en fonderie.

Un alliage métallique à température de coulée élevée se solidifie rapidement en cas de baisse de température. Pour éviter cette solidification, on préfère conserver le plus longtemps possible cet alliage métallique à l'intérieur d'une enceinte bien chauffée telle que celle d'un four, en évitant de le laisser stagner dans une goulotte de coulée ou un chenal de coulée du four, entre deux coulées successives destinées à emplir un moule appliqué sur l'orifice de la goulotte de coulée.

Pour cette raison, on utilise comme appareil de fusion un four rotatif ou basculant en vue d'incliner et de vider la goulotte entre deux coulées successives en faisant descendre et rentrer le métal liquide à l'intérieur de l'enceinte chauffée du four.

On utilise également, comme connu, un inducteur en forme de bobine ou de solénoïde noyé dans le garnissage réfractaire de la goulotte de coulée, sur toute sa longueur, afin d'induire un courant secondaire de chauffage dans l'alliage liquide lorsqu'il emplit la goulotte juste avant et pendant une coulée, et ainsi réduire les risques de solidification de l'alliage métallique liquide sur le parcours de la goulotte de coulée. Mais, une telle goulotte pourvue d'un inducteur noyé n'est plus chauffante en l'absence d'alliage ou de métal liquide, entre deux coulées successives, lorsque la goulotte est relevée pour faire descendre l'alliage métallique liquide vers le four. Il en résulte que, lors de la reprise de la coulée, le risque de début de solidification subsiste lorsque l'alliage métallique fait son entrée dans la goulotte de coulée insuffisamment réchauffée.

On connaît ainsi, par le brevet AU-B-502 023 un chenal de coulée comportant une partie droite et une partie coudée relevée vers le haut pour s'appliquer sur l'orifice de coulée d'un moule, des moyens de chauffage par induction étant prévus tout au long de ce chenal de coulée.

On connaît par ailleurs, par le brevet DE-B-1 068 432, qui concerne la fusion d'un métal au creuset, la combinaison d'un inducteur primaire et d'un système secondaire d'induction constitué par un cylindre en graphite.

Le problème est donc posé d'éliminer le risque de refroidissement et de solidification d'un alliage métallique à température de coulée au moins égale à 1 400 °C dans un chenal de coulée, entre deux coulées successives d'un moule, en chauffant le chenal même lorsqu'il ne contient pas d'alliage ou de métal liquide.

On pourrait certes obtenir ce résultat, au moins théoriquement, en introduisant dans la paroi du chenal des résistances électriques chauffantes, comme connu. Mais dans la pratique le chauffage d'un chenal de coulée par effet Joule est difficile à réaliser sinon irréalisable car, en raison de sa dilatation, il est difficile de noyer une résistance chauffante dans un garnissage réfractaire et, de plus, il est difficile d'amener par des plots fixés au chenal un courant de forte intensité à une telle résistance noyée, en raison de la puissance élevée qui est nécessaire. Pour cette raison, on préfère le chauffage par induction au chauffage par résistances électriques, l'inducteur convenablement refroidi ne posant pas de problèmes de dilatation lorsqu'il est noyé dans le garnissage réfractaire, et l'amenée de courant à l'inducteur, donc au chenal, malgré la forte puissance requise, ne posant pas non plus de problèmes en raison de l'interposition entre le chenal et la source de courant électrique d'un générateur apériodique recevant ce courant électrique à forte puissance.

L'invention a donc pour objet un chenal de coulée perfectionné en vue de résoudre ce problème. Les caractéristiques pour la solution du problème indiqué sont contenues dans la revendication 1.

Grâce à cet agencement, le chenal de coulée est chauffé par induction lorsque l'inducteur est parcouru par un courant électrique primaire, même lorsque l'alliage métallique liquide n'est pas introduit dans le chenal, de sorte que le chenal peut être chauffé d'avance, avant même la première coulée, et bien entendu entre deux coulées successives à une température assurant la fluidité de l'alliage métallique à haute température de coulée lorsque celui-ci est introduit dans le chenal.

D'autres caractéristiques et avantages apparaîtront au cours de la description qui va suivre.

Au dessin annexé, donné seulement à titre d'exemple,
la Figure 1 est une vue schématique en élévation avec coupe partielle d'un four électrique basculant équipé d'un chenal de coulée suivant l'invention, le chenal étant en position de coulée ;
la Figure 2 est une vue de détail en élévation, à plus grande échelle que la Fig. 1, d'un tube de graphite suivant l'invention, avant sa mise en forme définitive ;
la Figure 3 est une vue schématique illustrant le système de chauffage par induction avec inducteur et tube suscepteur de l'invention, mis en forme ;
la Figure 4 est une vue partielle en coupe correspondant à la Fig. 1 du chenal de coulée relevé en position d'attente entre deux coulées successives.

Suivant l'exemple d'exécution de la Fig. 1, l'invention est appliquée à un four électrique 1 de fusion, de type connu, rotatif ou basculant au moyen d'un berceau 2 en arc de cercle porté par des galets 3 (un seul est représenté), eux-mêmes montés sur un bâti à semelle 4. Le four 1 est de type réverbère à voûte 6 qui réverbère la chaleur. En arrachement est représentée une partie du garnissage réfractaire 7 du four 1 et de la capacité de l'enceinte 8. En arrachement, est représentée une partie du garnissage réfractaire 7 du four 1 et de la capacité 8 qui débouche vers l'orifice de coulée de métal liquide par un conduit 9. Le conduit 9 est lui-même raccordé à une goulotte de coulée extérieure 10 à caisson métallique, fixé à l'une de ses extrémités par une bride 11 de manière amovible au four 1 proprement dit et soutenu à l'autre extrémité par une béquille verticale A éventuellement réglable en hauteur par des moyens non représentés, par exemple du type à vis-écrou et volant de manoeuvre. La goulotte 10 comporte, comme connu, un garnissage réfractaire 12, par exemple en pisé silico- alumineux, ménageant un conduit ou chenal de coulée cylindrique 13, de section transversale fermée raccordée au conduit 9.

Le chenal 13, d'axe XX, réalisé comme décrit plus loin, comporte une partie droite dont la direction générale est inclinable de part et d'autre de l'horizontale au cours du basculement du four 1 et une partie coudée 14 remontant vers le haut et débouchant sur la face supérieure de la goulotte 10 par un orifice de coulée 15. Au-dessus de l'orifice de la coulée 15, lorsque le four 1 est incliné en position de coulée, est placé un moule B représenté par son contour extérieur en trait mixte. Le moule B est appliqué sur l'orifice de coulée 15 par une pression de plateau P actionné par exemple par un vérin non représenté.

Par un conduit 5 la capacité 8 du four est placée sous pression d'un gaz inerte tel que l'argon ou l'azote de manière à assurer le déplacement de l'alliage métallique liquide jusqu'à l'orifice de coulée par réglage de la pression sans risque d'oxyder l'alliage métallique liquide en contact avec ce gaz.

La goulotte 10 (ou le chenal 13) est de type chauffant.

A cet effet, et comme connu, un inducteur 17, sous forme d'une bobine ou d'un solénoïde (Fig. 1 et 3) métallique, en cuivre, est noyé dans le garnissage réfractaire 12, coaxialement à l'axe XX en suivant le contour coudé du chenal 13 sur la presque totalité de la longueur du chenal 13, mais en ménageant un large espace annulaire autour du chenal 13, les spires de l'inducteur 17 ayant un diamètre notablement supérieur au diamètre extérieur du chenal 13. Comme connu, les spires de l'inducteur 17 sont intérieurement refroidies par un courant d'eau non représenté, ce qui supprime tout problème de dilatation donc d'encastrement de l'inducteur à l'intérieur du garnissage réfractaire 12. Les extrémités des spires de l'inducteur 17 sont raccordées aux deux bornes 18 d'un générateur apériodique 19 de courant électrique. De manière conventionnelle, un chauffage par induction de l'alliage métallique liquide est obtenu lorsque cet alliage emplit complètement le chenal 13 et que la bobine 17 est alimentée en courant électrique : le primaire est la bobine 17 et le secondaire est l'alliage métallique liquide.

Conformément à l'invention, en vue du chauffage du chenal 13, même en l'absence de métal liquide dans le chenal 13, est prévu autour du lit de coulée du chenal 13, c'est-à-dire autour du manchon de revêtement 16, un manchon 20 en graphite, coaxial au chenal 13 donc d'axe XX, ce manchon 20, dit suscepteur constituant en fait le secondaire dans le système d'induction dont la bobine 17 est le primaire. Le manchon suscepteur 20 est encastré ou inséré, en étant posé avec de larges tolérances dimensionnelles, sur le garnissage réfractaire 12, au voisinage de la paroi interne formant le lit d'écoulement de l'alliage métallique liquide, mais ne constituant pas le lit d'écoulement. La finition du chenal 13 est réalisée sous la forme décrite plus loin.

Le manchon suscepteur en graphite ou tube 20 est mis en forme coudée de la manière suivante, à partir d'une préforme droite 21 (Fig. 2) :
Il comporte un élément tubulaire droit 21 qui, sur une partie de sa longueur, à partir d'une extrémité, est tronçonné suivant des plans obliques 22 par rapport à l'axe XX, alternativement inclinés dans un sens et dans le sens opposé, les deux inclinaisons étant symétriques, en segments tubulaires 23 qui, dans cet exemple, sont au nombre de six. Les génératrices diamétralement opposées des segments 23 ainsi obliquement délimités sont alternativement courtes et longues. En faisant tourner de 180° successivement chaque segment 23 par rapport au précédent, par glissement sur les plans obliques 22 de séparation, et en faisant tourner notamment en premier le segment 23 adjacent de l'élément droit 21 par rapport à l'élément tubulaire droit 21, et en continuant cette rotation de proche en proche, on obtient le coude tubulaire de la Fig. 3 dont les segments tubulaires 23 ont des génératrices plus courtes du côté concave que les génératrices diamétralement opposées du côté convexe.

Enfin, pour réaliser la finition du chenal 13 en partie droit, en partie coudé, et pour préserver le manchon suscepteur 20 en graphite d'un contact direct avec l'alliage métallique liquide, notamment dans les joints entre segments 23, un manchon 16 coudé continu et lisse, en matériau réfractaire, est appliqué comme revêtement intérieur du manchon suscepteur 20 dont il recouvre les interstices entre segments 23 à l'opposé du contact du manchon 20 avec le garnissage réfractaire 12. Le manchon 16 constitue donc la finition précise du chenal 13 même si le garnissage 12 proprement dit présente une cavité intérieure réalisée avec de larges tolérances dimensionnelles. En d'autres termes, le manchon 16 constitue le lit d'écoulement de l'alliage métallique liquide avec lequel il est destiné à être en contact direct.

### Fonctionnement :

Pendant la fusion de sa charge métallique, le four 1 est de préférence basculé ou incliné de manière que la goulotte de coulée 10 ait sa partie droite en position relevée ou inclinée vers le haut afin d'éviter que du métal liquide ne pénètre dans le chenal 13. Le four est donc incliné au maximum (Fig. 4) et la goulotte 10 ne repose plus sur la béquille A.

C'est cette période de fusion pendant laquelle le chenal 13 est vide qui est utilisée au préchauffage, par induction, du manchon de revêtement 16 donc de la paroi du chenal 13 grâce au manchon ou tube suscepteur en graphite 20.

Le courant électrique fourni par le générateur 19 traverse la bobine primaire 17 qui induit le courant secondaire de chauffage dans le tube suscepteur en graphite 20. Celui-ci à son tour chauffe par contact le manchon de revêtement 16.

Quand la fusion de la charge métallique du four 1 est terminée, le four 1 est basculé dans la position de la Fig. 1, en vue de la coulée jusqu'à ce que la goulotte 10 prenne appui sur la béquille A. Le métal liquide s'engouffre dans le chenal de coulée 13 préchauffé, sans monter jusqu'à l'orifice 15 sur lequel est appliqué le moule B étant donné que la pression de gaz neutre au-dessus de la charge de métal liquide dans le four 1 est maintenue à une valeur basse réglée précisément pour que le niveau du métal liquide soit inférieur à celui de l'orifice 15. L'inducteur 17, toujours alimenté en courant électrique par le générateur 19, travaille alors avec le métal liquide qui, parcouru par un courant secondaire induit, est chauffé et maintenu à la température désirée sensiblement supérieure à 1 400 °C, jusqu'à ce que l'on élève la pression de gaz neutre dans le four 1 en vue de faire monter le métal liquide au-dessus de l'orifice 15, pour l'introduire dans le moule B et remplir ce dernier.

Ainsi, le métal ou alliage liquide contenu dans le chenal de coulée 13 ou parcourant celui-ci reste chauffé en toutes circonstances à une température presque aussi élevée que celle qui règne à l'intérieur du four 1.

Bien entendu, l'invention est applicable également au chauffage par induction, en l'absence de métal liquide, d'un canal de four à canal ou d'un chenal isolé alimenté par une simple poche de coulée non chauffante ni chauffée.

## Revendications

1. Chenal de coulée de four de fusion basculant, du type à section transversale fermée comportant une partie droite et une partie coudée (14) remontant vers le haut et débouchant sur la face supérieure par un orifice de coulée (15) vers un moule de coulée (B), et du type comportant sur toute sa longueur des moyens de chauffage constitués par un inducteur (17) en forme de bobine dont les spires, refroidies, sont parcourues par un courant électrique primaire fourni par un générateur apériodique (19), ledit inducteur étant combiné avec un manchon suscepteur en graphite (20) parcouru par un courant induit de chauffage lorsque l'inducteur (17) est alimenté en courant primaire, ce chenal de coulée étant caractérisé en ce que le manchon suscepteur en graphite (20) comporte une partie droite (21) et une partie coudée (23) constituée par des segments tubulaires dont les génératrices sont plus courtes du côté concave que les génératrices diamétralement opposées, du côté convexe.

2. Chenal suivant la revendication 1 caractérisé en ce que le manchon suscepteur de graphite (20) est réalisé à partir d'une préforme tubulaire droite (21) tronçonnée à partir d'une extrémité et sur une partie de sa longueur suivant des plans obliques (22) de séparation alternativement inclinés dans un sens et dans le sens opposé, les deux inclinaisons étant symétriques, de manière à créer des segments tubulaires (23) dont les génératrices diamétralement opposées sont alternativement courtes et longues.

3. Chenal suivant les revendications 1 et 2 caractérisé en ce que le manchon suscepteur de graphite (20) comporte une partie coudée (23) constituée à partir de segments tubulaires (23) séparés par des plans de joints obliques (22) à inclinaisons symétriquement alternées, lesdits segments (23) subissant successivement une rotation de 180° de l'un par rapport au précédent par glissement sur les plans obliques (22) de séparation en commençant par le segment tubulaire (23) adjacent de l'élément tubulaire droit (21) et en continuant cette rotation de proche en proche.

4. Chenal suivant la revendication 1 caractérisé en ce que le manchon suscepteur de graphite (20) est encastré dans le garnissage réfractaire (12) au voisinage de la paroi interne dudit garnissage (12), avec de larges tolérances dimensionnelles, ledit manchon (20) ne constituant pas le lit d'écoulement de l'alliage métallique liquide.

5. Chenal suivant la revendication 1 caractérisé en ce que le manchon suscepteur de graphite (20) est revêtu, à l'opposé de son contact avec la garniture réfractaire (12), d'un manchon (16) coudé continu et lisse en matériau réfractaire constituant la finition précise du chenal (13), c'est-à-dire le lit d'écoulement de l'alliage métallique liquide avec lequel il est destiné à être en contact direct.

## Claims

1. Runner in a tilting smelting furnace, of the type having a closed cross section comprising a straight part and a bent part (14) rising upwards and opening out on the upper face in a casting orifice (15) towards a casting mould (B), and of the type comprising heating means over its entire length constituted by an inductor (17) in the form of a coil passing through the cooled turns of which is a primary electric current supplied by an aperiodic generator (19), the said inductor being combined with a graphite susceptor sleeve (20) through which an induced heating current passes when the inductor (17) is supplied with primary current, this runner being characterised in that the graphite susceptor sleeve (20) comprises a straight part (21) and a bent part (23) constituted by tubular segments whereof the generatrices are shorter on the concave side than the diametrically opposed generatrices on the convex side.

2. Runner according to Claim 1, characterised in that the graphite susceptor sleeve (20) is made from a straight tubular preform member (21) cut up from one end and over part of its length along oblique planes of separation (22) inclined alternately in one direction and in the opposite direction, the two inclinations being symmetrical, in order to create tubular segments (23) whereof the diametrically opposed generatrices are alternately short and long.

3. Runner according to Claims 1 and 2, characterised in that the graphite susceptor sleeve (20) comprises a bent part (23) constituted by tubular segments (23) separated by oblique interfaces (22) having symmetrically alternate inclinations, the said segments (23) successively undergoing a rotation through 180° of one with respect to the former by sliding on the oblique separation planes (22) by beginning with the tubular segment (23) adjacent the straight tubular member (21) and by continuing this rotation step by step.

4. Runner according to Claim 1, characterised in that the graphite susceptor sleeve (20) is embedded in the refractory lining (12) in the vicinity of the inner wall of the said lining (12), with ample dimensional tolerances, the said sleeve (20) not constituting the flow bed for the molten metal alloy.

5. Runner according to Claim 1, characterised in that the graphite susceptor sleeve (20) is covered, opposite its contact with the refractory lining (12), by a continuous and smooth bent sleeve (16) of refractory material constituting the precise finishing of the runner (13), i. e. the flow bed of the molten metal alloy with which it is intended to be in direct contact.

## Patentansprüche

1. Gießrinne für einen Kippschmelzofen der Bauart von geschlossenem Querschnitt mit einem geraden Teil und einem gebogenen Teil (14), der nach oben ansteigt und an der Oberseite mit einer Gießöffnung (15) zu einer Gießform (B) mündet, und von der Bauart mit einer sich auf seiner ganzen Länge erstreckenden Heizeinrichtung, die aus einem Induktor in Spulenform besteht, dessen gekühlte Windungen von einem elektrischen Primärstrom durchflossen werden, der von einem aperiodischen Generator (19) geliefert wird, wobei der Induktor mit einer Aufnahmehülse (20) aus Graphit kombiniert ist, die von einem induzierten Heizstrom durchflossen wird, wenn der Induktor (17) mit Primärstrom gespeist wird, wobei diese Gießrinne dadurch gekennzeichnet ist, daß die Aufnahmehülse (20) aus Graphit einen geraden und einen gebogenen Teil (23) aufweist, der aus rohrförmigen Segmenten gebildet ist, deren Mantellinien auf der konkaven Seite kürzer als die diametral gegenüberliegende Mantellinien auf der konvexen Seite sind.

2. Rinne nach Anspruch 1, dadurch gekennzeichnet, daß die Aufnahmehülse (20) aus Graphit aus einem geraden rohrförmigen Vorformling (21) hergestellt ist, der ausgehend von einem Ende und auf einem Teil seiner Länge längs schräger Trennebenen (22) abgetrennt ist, die abwechselnd in der einen Richtung und in der entgegengesetzten Richtung geneigt sind, wobei die beiden Neigungen symmetrisch sind, so daß rohrförmige Segmente (23) gebildet sind, deren diametral gegenüberliegende Mantellinien abwechselnd kurz und lang sind.

3. Rinne nach Anspruch 1 und 2, dadurch gekennzeichnet, daß die Aufnahmehülse (20) aus Graphit einen gebogenen Teil (23) aufweist, der aus rohrförmigen Segmenten (23) gebildet ist, die durch schräge Verbindungsebenen (22) mit symmetrisch abwechselnden Neigungen getrennt sind, wobei die Segmente (23) aufeinanderfolgend eine Drehung um 180° des einen gegenüber dem vorhergehenden durch Gleiten auf den schrägen Trennebenen (22) erfahren, wobei mit dem an das rohrförmige gerade Element (21) angrenzenden rohrförmigen Segment (23) begonnen und diese Drehung fortschreitend fortgesetzt wird.

4. Rinne nach Anspruch 1, dadurch gekennzeichnet, daß.die Aufnahmehülse (20) aus Graphit in die feuerfeste Auskleidung (12) in der Nähe der Innenwand der Auskleidung (12) mit großen Abmessungstoleranzen eingesetzt ist, wobei die Hülse (20) nicht das Strömungsbett der flüssigen Metallegierung bildet.

5. Rinne nach Anspruch 1, dadurch gekennzeichnet, daß die Aufnahmehülse (20) aus Graphit entgegengesetzt zu ihrer Berührung mit der feuerfesten Auskleidung (12) mit einer gebogenen durchgehenden und glatten Hülse (16) aus feuerfestem Material verkleidet ist, die die eigentliche Innenfläche der Rinne (13) bildet, d. h. das Strömungsbett der flüssigen Metallegierung, mit der sie in unmittelbare Berührung kommen soll.
